# EUROPÄISCHE PATENTSCHRIFT

(11) **EP 1 795 470 B1**
(45) Veröffentlichungstag und Bekanntmachung des Hinweises auf die Patenterteilung: **10.02.2010**
(21) Anmeldenummer: 06020362.7
(22) Anmeldetag: 28.09.2006
(51) Int. Cl.: B65H 23/188, B41F 13/02

(54) **Verfahren zum Bestimmen einer Bahnspannung**
Method for determining the web tension
Procédé pour déterminer la tension d'une bande de matière

(30) Priorität: 09.12.2005 DE 102005058810
(43) Veröffentlichungstag der Anmeldung: 13.06.2007
(73) Patentinhaber: Bosch Rexroth AG, 70184 Stuttgart (DE)
(72) Erfinder: Schultze, Stephan, Dr., 97816 Lohr (DE)

(56) Entgegenhaltungen:
- EP-A- 1 505 025
- US-A1- 2005 137 738
- VALENZUELA M A ET AL: "SENSORLESS TENSION CONTROL IN PAPER MACHINES" IEEE TRANSACTIONS ON INDUSTRY APPLICATIONS, IEEE SERVICE CENTER, PISCATAWAY, NJ, US, Bd. 39, Nr. 2, März 2003 (2003-03), Seiten 294-304, XP001158265 ISSN: 0093-9994

## Beschreibung

Die vorliegende Erfindung betrifft ein Verfahren zum Bestimmen einer Bahnspannung nach dem Oberbegriff des Patentanspruchs 1.

### Stand der Technik

Es existieren verschiedene Vorrichtungen oder Maschinen, bei denen eine Warenbahn in einzelnen Warenbahnabschnitten mit zugehörigen Bahnspannungen verarbeitet wird. Die Regelung der Bahnspannung einer Warenbahn ist ein komplexer Vorgang, an dem eine Vielzahl von Variablen beteiligt ist. Für die Regelung der Bahnspannung auf einen vorgegebenen Sollwert ist die Kenntnis eines momentanen Istwerts erforderlich.

Be- bzw. Verarbeitungsmaschinen, bei denen die Warenbahn in Abschnitte verschiedener Bahnspannung unterteilt ist, finden sich vor allem im Bereich Papier, Pappe, Kunststoff- und Metallfolien. Bei diesen Maschinen ist die Warenbahn beim Durchlaufen durch die Maschine in wenigstens zwei Abschnitte unterteilt, wobei jeder Abschnitt einen vorbestimmten Bahnspannungswert aufweisen soll.

Im Stand der Technik wird dazu die Bahnspannung in jedem Abschnitt mittels geeigneter Bahnspannungssensoren gemessen und durch eine entsprechende Beeinflussung der Maschine auf den Sollwert geregelt. Beispielsweise werden die Geschwindigkeiten der Transportachsen derart verändert, dass die Bahnspannung in jedem Abschnitt dem jeweiligen Sollwert folgt. Hierzu sind Bahnspannungsregelungen bekannt, wie z.B. das System SYNAX, das eine solche Funktion zur Bahnspannungsregelung aufweist.

In der EP 0 914 944 wird ein Spannungsregelsystem mit mehreren Spannungsdetektoren, die auf den stromaufwärtigen Seiten von Druckzylindern und auf den stromaufwärtigen Seiten von Spannwalzen angeordnet sind, um Spannungen an einer Bahn entsprechend festzustellen, offenbart, wobei Geschwindigkeits-Einstellmittel zur Einstellung entsprechender Rotationsgeschwindigkeiten der Druckzylinder und der Spannwalzen auf der Basis von Ausgangssignalen von Reglern, zu welchen festgestellte Werte von entsprechenden Spannungsdetektoren zurückgeführt werden, vorgesehen sind, wobei den Reglern Spannungseinstellvorrichtungen zugeordnet sind und wobei die Regler die festgestellten Werte von den Spannungsdetektoren und Sollwerte von den Spannungseinstellvorrichtungen miteinander vergleichen und die Ausgangssignale für die Regelung der Rotationsgeschwindigkeiten der Druckzylinder und der Spannwalzen ausgeben, um die verglichenen Werte entsprechend gegen Null zu reduzieren.

Da die Verstellung einer Antriebsachse auf die Bahnspannung mehrerer Abschnitte wirkt, besitzt z.B. das System SYNAX die Möglichkeit, eine Stellachse von zwei Bahnspannungsregelungen steuern zu lassen. D.h. die Bahnspannungsregelung eines Abschnitts kann sowohl die vorherige als auch die nachfolgende Transportachse verstellen, um bei Regelvorgängen in diesem Abschnitt, die Bahnspannung in den angrenzenden Abschnitten nicht zu beeinflussen. Je nach Zeitkonstante der Regelungen können hierdurch Schwingvorgänge auftreten.

Im genannten Stand der Technik ist somit für jeden Bahnspannungsabschnitt eine eigene Messvorrichtung vorgesehen, wobei zusätzlich eine Beeinflussung der Spannungsverstellungen der einzelnen Abschnitte untereinander nicht vollständig vermieden werden kann.

Die US 2005/0137738 A1 beschreibt ein Verfahren zum Bestimmen einer Bahnspannung eines zweiten Bahnspannungsabschnitts auf Grundlage der Bahnspannung eines ersten Bahnspannungsabschnitts. Die Bahnspannung in dem ersten Bahnspannungsabschnitt wird beispielsweise gemessen, woraufhin die Bahnspannung in dem zweiten Bahnspannungsabschnitt bestimmt werden kann, indem die beteiligten Bahntransportgeschwindigkeiten berücksichtigt werden. Grundlage für die dargestellte Bestimmung ist die Annahme, dass die beteiligten physikalischen Größen wie z.B. Elastizitätsmodul und Bahnquerschnitt konstant bleiben. Somit ist dieses Verfahren nicht für Bearbeitungseinrichtungen geeignet, bei denen sich die soeben genannten Parameter während der Bearbeitung ändern.

In dem Aufsatz "Sensorless Tension Control in Paper Machines", IEEE Transactions on Industry Applications, Vol. 39, No. 2, 294 wird offenbart, dass eine Bahnspannungsbestimmung unter Berücksichtung von Antriebsmomenten von Transportachsen möglich ist. Die Bahnspannung wird unter Berücksichtigung der Antriebsmomente der den Bahnspannungsabschnitt begrenzenden Klemmstellen berechnet. Die Genauigkeit der Bestimmung ist für einige Druckmaschinenanwendungen jedoch nicht ausreichend.

Es stellt sich somit die Aufgabe, ein verbessertes Verfahren zum Bestimmen einer Bahnspannung anzugeben, das die oben genannten Probleme nicht aufweist.

Erfindungsgemäß werden daher ein Verfahren zum Bestimmen einer Bahnspannung sowie ein Computerprogramm und ein Computerprogrammprodukt mit den Merkmalen der unabhängigen Patentansprüche vorgestellt. Vorteilhafte Ausgestaltungen sind Gegenstand der Unteransprüche und der nachfolgenden Beschreibung.

### Vorteile der Erfindung

Bei dem Verfahren zum Bestimmen einer Bahnspannung wenigstens eines zweiten Bahnspannungsabschnitts in einer wenigstens zwei Bahnspannungsabschnitte aufweisenden Warenbahn wird zunächst die Bahnspannung wenigstens eines ersten Bahnspannungsabschnitts ermittelt. Die Bahnspannung des wenigstens einen zweiten Bahnspannungsabschnitts wird dann auf Grundlage der ermittelten Bahnspannung des wenigstens einen ersten Bahnspannungsabschnitts bestimmt. An dieser Stelle soll klargestellt werden, dass die Bahnspannung des wenigstens einen zweiten Bahnspannungsabschnitts insbesondere nicht gemessen wird.

Mit der erfindungsgemäßen Lösung kann vorteilhaft eine Vielzahl von Messsensoren zur Ermittlung der Bahnspannung eingespart werden. Je nach Ausführungsform der Erfindung können alle oder alle bis auf eine Messvorrichtung eingespart werden. Damit ist eine erhebliche Kosten- und Materialeinsparung möglich, da die übrigen Bahnspannungswerte mittels Berechnung oder Schätzung bestimmt werden. Das erfindungsgemäße Verfahren kann sehr vorteilhaft in Verbindung mit einer Bahnspannungsregelung eingesetzt werden. Die erhaltenen Werte werden zweckmäßig mit vorgesehenen Soll-Bahnspannungswerten verglichen und die Bahnspannung wird danach entsprechend geregelt. Weiterhin kann die gegenseitige Beeinflussung vorteilhaft reduziert werden. Wenn bei der erfindungsgemäßen Lösung die unterschiedlichen Bahnspannungsregler über eine Vorsteuerung automatisch frühzeitig Veränderungen der vorhergehenden Bahnspannungsabschnitte erhalten, sind die Ausgleichsvorgänge wesentlich kürzer.

Vorteilhafterweise wird die Bahnspannung des wenigstens einen ersten Bahnspannungsabschnitts gemessen. Dazu können beispielsweise eine Messwalze und eine Druckdose verwendet werden, wie es im Stand der Technik bekannt ist. Damit wird ein absoluter Bahnspannungswert bestimmt, der zum Bestimmen der übrigen Bahnspannungswerte verwendet werden kann.

Gemäß einer bevorzugten Ausgestaltung der erfindungsgemäßen Lösung wird die Bahnspannung des wenigstens einen ersten Bahnspannungsabschnitts unter Berücksichtigung eines Elastizitätsmoduls des Warenbahnmaterials und einer Drehzahl wenigstens zweier Transportachsen ermittelt. Auch damit wird ein absoluter Bahnspannungswert ermittelt, der zum Bestimmen der übrigen Bahnspannungswerte verwendet werden kann. Unter der Annahme eines schlupffreien Transports berechnet sich der Bahnspannungswert S1 in dem wenigstens einen ersten Bahnspannungsabschnitt zwischen zwei Transportachsen mit den Drehzahlen n1 und n2 unter Berücksichtigung des Elastizitätsmoduls E des Warenbahnmaterials zu $S ⁢ 1 = E ⋅ \frac{n ⁢ 2 - n ⁢ 1}{n ⁢ 1} ,$ wobei der Transport von der Transportachse bzw. -walze mit der Drehzahl n1 in Richtung der Transportachse mit der Drehzahl n2 erfolgt. Der Term $\frac{n ⁢ 2 - n ⁢ 1}{n ⁢ 1}$ beschreibt eine Dehnung d.

Gemäß einer ebenso bevorzugten Ausgestaltung der erfindungsgemäßen Lösung wird die Bahnspannung des wenigstens einen ersten Bahnspannungsabschnitts unter Berücksichtigung eines bekannten Bahnspannungswertes, insbesondere mittels eines Tänzers anhand des durch den Tänzer eingeprägten Bahnspannungswertes, und eines Antriebsmoments wenigstens einer Transportachse ermittelt. Auch damit wird ein absoluter Bahnspannungswert ermittelt, der zum Bestimmen der übrigen Bahnspannungswerte verwendet werden kann. Beispielsweise wird zur Ermittlung einer Bahnspannung S1 unter Berücksichtigung der bekannten Bahnspannung S0 das Antriebsmoment N der Transportachse zwischen den Abschnitten mit den Bahnspannungen S0 und S1 berücksichtigt. Das Antriebsmoment N ist bei einer Maschine typischerweise ermittelbar. Es kann bspw. von dem Antrieb oder von der Zugregelung gelesen werden. Vom Antriebsmoment N kann vorzugsweise über den Durchmesser D (Hebelgesetz) auf die bahnspannungsverändernde Kraft F1 = 2N/D und daraus auf die eingespeiste Bahnspannung F1 geschlossen werden. S1 berechnet sich dann zu S1 = S0 - F1. Arbeitet der Antrieb dabei im motorischen Bereich (positives Antriebsmoment), so wird die Bahnspannung im Abschnitt 1 niedriger sein, als im Abschnitt 0. Arbeitet er im generatorischen Betrieb (negatives Antriebsmoment), so wird die Bahnspannung im Abschnitt 1 höher sein als im Abschnitt 0.

Bei dem erfindungsgemäßen Verfahren wird die Bahnspannung des wenigstens einen zweiten Bahnspannungsabschnitts anhand eines Antriebsmoments wenigstens einer Transportachse bestimmt wobei ein Reibmoment der wenigstens einen Transportachse berücksichtigt wird. Das Reibmoment kann z.B. als Summe eines konstanten Wertes und eines geschwindigkeitsabhängigen bzw. drehzahlproportionalen Wertes oder einer anderen vorgebbaren drehzahlabhängigen Kennlinie berücksichtigt werden. Die Kompensationswerte können dabei einfach anhand einer manuellen, teilautomatisierten oder vollautomatisierten Messfahrt ohne Warenbahn ermittelt werden. Damit lässt sich die Genauigkeit der Bahnspannungsbestimmung erhöhen.

Gemäß einer bevorzugten Weiterbildung des erfindungsgemäßen Verfahrens wird das Antriebsmoment anhand eines Durchmessers der wenigstens einen Transportachse mittels eines Hebelgesetzes in eine bahnspannungsverändernde Kraft umgerechnet.

Ebenso zweckmäßig wird bei dem erfindungsgemäßen Verfahren ein Bearbeitungsmoment einer Bearbeitungsachse innerhalb eines Bahnspannungsabschnitts berücksichtigt. Hierdurch ist eine zu bestimmende Anspannung genauer ermittelbar. Es bietet sich an, das Bearbeitungsmoment mit einem konstanten und einem drehzahlproportionalen Anteil zu berücksichtigen. Diese Ausgestaltung ermöglicht insbesondere die Verwendung eines einfachen Rechenmodells.

Zweckmäßigerweise wird bei der Erfindung eine Messung der Antriebsmomente mittels einer Filterung der gemessenen Momente, der ermittelten Reibungen und/oder der Bearbeitungskräfte durchgeführt. Hiermit ist eine Glättung ermittelter Bahnspannungswerte über die Zeit, und somit eine leichtere Weiterverarbeitbarkeit der ermittelten Werte erzielbar.

Zweckmäßigerweise wird bei der Erfindung bei einer Messung der Antriebsmomente eine Kalibrierung von Antriebsdaten, insbesondere einer Drehmomentkonstante des Motors, berücksichtigt. Die Genauigkeit des erfindungsgemäßen Verfahrens zum Bestimmen einer Bahnspannung ist hiermit verbesserbar.

Zweckmäßigerweise werden bei der Erfindung die Antriebsdaten anhand einer manuellen, teilautomatisierten oder vollautomatisierten Messfahrt ermittelt. Hierdurch ist für einen Benutzer die Handhabbarkeit des erfindungsgemäßen Verfahrens bzw. Systems verbessert.

Zweckmäßigerweise wird bei der Erfindung ein Feldschwächbetrieb eines Motors der Ermittlung des Antriebsmoments berücksichtigt. Diese Berücksichtigung erhöht gleichfalls die Genauigkeit des erfindungsgemäßen Verfahrens.

Ein erfindungsgemäßes Computerprogramm enthält Programmcodemittel, um die Bahnspannung des wenigstens einen zweiten Bahnspannungsabschnitts auf Grundlage der im ersten Bahnspannungsabschnitt ermittelten Bahnspannung gemäß des erfindungsgemäßen Verfahrens zu bestimmen, wenn das Computerprogramm auf einem Computer oder einer entsprechenden Rechnereinheit ausgeführt wird.

Ein erfindungsgemäßes Computerprogrammprodukt beinhaltet Programmcodemittel, die auf einen computerlesbaren Datenträger gespeichert sind, um die Bahnspannung des wenigstens einen zweiten Bahnspannungsabschnitts auf Grundlage der im ersten Bahnspannungsabschnitt ermittelten Bahnspannung gemäß des erfindungsgemäßen Verfahrens zu bestimmen, wenn das Computerprogrammprodukt auf einen Computer oder auf einer entsprechenden Rechnereinheit ausgeführt wird. Geeignete Datenträger sind insbesondere Disketten, Festplatten, Flash-Speicher, EEPROMs, CD-ROMs, u.a.m. Auch ein Download eines Programms über Computernetze (Internet, Intranet usw.) ist möglich.

Die erfindungsgemäße Lösung wird bevorzugt in Verbindung mit einer Bahnspannungsregelung verwendet.

Weitere Vorteile und Ausgestaltungen der Erfindung ergeben sich aus der Beschreibung und der beiliegenden Zeichnung.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Die Erfindung ist anhand eines Ausführungsbeispiels in der Zeichnung schematisch dargestellt und wird im folgenden unter Bezugnahme auf die Zeichnung ausführlich beschrieben.

### Figurenbeschreibung

- Figur 1: zeigt schematisch den Aufbau einer Verarbeitungsmaschine, bei der eine Ausführungsform des erfindungsgemäßen Verfahrens vorteilhaft angewendet werden kann; und
- Figur 2: zeigt ein Flussdiagramm einer Ausführungsform eines erfindungsgemäßen Verfahrens zur Verwendung für die Verarbeitungsmaschine gemäß Figur 1.

In Figur 1 ist eine Verarbeitungsmaschine, bei der eine Warenbahn 101 in Abschnitte verschiedener Bahnspannung unterteilt ist, insgesamt mit 100 bezeichnet. In der Verarbeitungsmaschine 100 wird eine Warenbahn 101 transportiert und verarbeitet. Aus Gründen der Übersichtlichkeit werden die Verarbeitungsvorrichtungen nicht selbst gezeigt. Die Warenbahn 101 bewegt sich im vorliegenden Beispiel in die Richtung, die durch einen Pfeil V angegeben wird.

Die Warenbahn 101 ist, wie erwähnt, in mehrere Warenbahnabschnitte 111 bis 114 unterteilt. Jeder Warenbahnabschnitt 111 bis 114 weist eine Ist- und eine Soll-Warenbahnspannung auf. Den Warenbahnabschnitten 111 bis 114 sind jeweils Warenbahnquerschnitte A1 bis A4 und Elastizitätsmoduln E1 bis E4 zugehörig.

Die Warenbahnabschnitte 111 bis 114 werden durch die zugehörigen Transportachsen begrenzt. So wird beispielsweise der Warenbahnabschnitt 111 auf der einen Seite durch die Transportachsen 200, 200' und auf der anderen Seite durch die Transportachsen 201, 201' begrenzt. Bei den Transportachsen 200 bis 204 handelt es sich um die angetriebenen Transportachsen, wohingegen es sich bei den Transportachsen 200' bis 204' zum Beispiel um antriebslose Gegendruckachsen handelt. Die Transportachsen 200, 200' drehen sich mit einer Drehzahl n0, die Transportachsen 201, 201' drehen sich mit einer Drehzahl n1, usw. Die Transportachsen 204, 204' schließlich drehen sich mit einer Drehzahl n4.

Im Warenbahnabschnitt 111 ist eine Messvorrichtung 210 zur Ermittlung einer absoluten Bahnspannung S1 in diesem Abschnitt vorgesehen. Gemäß der vorgeschlagenen Lösung werden die Warenbahnspannungen in den Abschnitten 112, 113 und 114 anhand dieser ermittelten ersten Warenbahnspannung bestimmt. Für diese Warenbahnabschnitte 112 bis 114 sind keine Messvorrichtungen vorgesehen.

Im folgenden wird in Verbindung mit Figur 2 erläutert, wie die Warenbahnspannung in den einzelnen Abschnitten 111 bis 114 bestimmt wird.

Das Verfahren beginnt in einem Verfahrensschritt 301. Anschließend wird in einem Schritt 302 die Warenbahnspannung S1 im Abschnitt 111 mittels der Messeinrichtung 210 ermittelt. Anhand der Drehzahlen n0 und n1 der den Bahnabschnitt 111 begrenzenden Transportachsen 200, 200', 201, 201' wird in einem Verfahrensschritt 303 eine Dehnung d1 des Warenbahnabschnitts 111 bestimmt.

Aus der Warenbahnspannung S1 und der Dehnung d1 im ersten Warenbahnabschnitt 111 wird in einem Schritt 304 ein Elastizitätsmodul E1 der Warenbahn im Abschnitt 111 bestimmt.

Anhand der Drehzahlen n1, n2 der zugehörigen Transportachsen 201, ..., 202' wird in einem Schritt 305 eine Dehnung d2 des Warenbahnabschnitts 112 bestimmt. Da durch die im Warenbahnabschnitt 112 vorgenommene Verarbeitung der Warenbahn (nicht gezeigt) der Elastizitätsmodul nicht verändert wird, kann hier ein Elastizitätsmodul E2 des Warenbahnabschnitts 112 gleich dem Elastizitätsmodul E1 des Warenbahnabschnitts 111 gesetzt werden. Daraus wird in einem Verfahrensschritt 306 eine Warenbahnspannung S2 des Warenbahnabschnitts 112 zu S2 = E2 x d2 bestimmt.

In Warenbahnabschnitt 113 erfolgt eine Verarbeitung der Warenbahn derart, dass eine Veränderung des Warenbahnquerschnitts herbeigeführt wird. Der Warenbahnquerschnitt A3 im Warenbahnabschnitt 113 unterscheidet sich demnach vom Warenbahnquerschnitt A2 im Abschnitt 112.

In einem Verfahrensschritt 307 wird anhand der Drehzahlen n2 und n3 der zugehörigen Transportachsen 202, ... 203' eine Dehnung d3 im Warenbahnabschnitt 113 bestimmt. In einem Verfahrensschritt 308 wird ein Elastizitätsmodul E3 des Warenbahnabschnitts 113 anhand der Querschnitte A3 und A2 und des Elastizitätsmoduls E2 zu E3 = E2 x A3/A2 bestimmt.

In einem Verfahrensschritt 309 wird eine Bahnspannung S3 des Warenbahnabschnitts 113 anhand der Dehnung d3 und des Elastizitätsmoduls E3 des Warenbahnabschnitts 113 zu S3 = E3 x d3 bestimmt.

Eine Warenbahnspannung S4 im Warenbahnabschnitt 114 wird anhand von Antriebsmomenten der betreffenden Transportachsen bestimmt. In einen Verfahrensschritt 310 wird dazu ein Antriebsmoment NA3 der Transportachse 203 ermittelt. Da ein Durchmesser D3 der Antriebsachse 203 üblicherweise konstruktiv bekannt ist, wird in einem Verfahrensschritt 311 mittels des Hebelgesetzes anhand des Antriebsmoments NA3 und des Durchmessers D3 die von der Antriebsachse 203 eingespeiste Bahnspannung SA3 zu SA3 = 2NA3/D3 bestimmt.

Schließlich wird in einem Verfahrensschritt 312 eine Bahnspannung S4 des Warenbahnabschnitts 114 anhand der ermittelten Warenbahnspannung S3 und der ermittelten eingespeisten Warenbahnspannung SA3 zu S4 = S3 - SA3 bestimmt. Arbeitet die Transportachse 203 im motorischen Bereich, ergibt sich ein positives Antriebsmoment NA3, arbeitet sie hingegen im generatorischen Bereich, ergibt sich ein negatives Antriebsmoment NA3.

Bei der Bestimmung der Bahnspannung anhand der Antriebsmomente ist nachteilig, dass Bearbeitungskräfte die Bahnspannung beeinflussen, Reibmomente durch nichtangetriebene Leitwalzen die Bahnspannung beeinflussen, Reibmomente durch die Transportwalzen die Bahnspannung beeinflussen, die Messung des Antriebsmoments häufig ungenau ist, da das Antriebsmoment oft durch Messung des drehmomentbildenden Stroms und Multiplikation der Drehmomentkonstante des Motors ermittelt wird, wobei besonders die Kenntnis der Drehmomentkonstante starken Fertigungsstreuungen unterworfen ist, und die Messung des Antriebsmoments im Antrieb oft stark schwankenden Werten unterworfen ist. Diesen Nachteilen kann durch die oben genannten Weiterbildungen des erfindungsgemäßen Verfahrens begegnet werden, wodurch die Genauigkeit dieser Bestimmung verbessert wird.

In einem Verfahrensschritt 313 werden die Ist-Bahnspannungswerte S1 bis S4 mit den Soll-Bahnspannungswerten verglichen. Abweichungen werden durch im Stand der Technik bekannte Maßnahmen (Drehzahlveränderung der Transportachse usw.) kompensiert. Damit kann die vorgeschlagene Lösung vorteilhaft in Verbindung mit der Regelung von Bahnspannungen verwendet werden.

Das Verfahren endet in einem Schritt 314.

### Bezugszeichen

- 100: Verarbeitungsmaschine
- 101: Warenbahn
- 111, 112, 113, 114: Warenbahnabschnitte
- 200, 201, 202, 203, 204,: Antriebswalze
- 200', 201', 202', 203', 204': Gegendruckwalze
- n0, ..., n4: Drehzahlen
- E1, ..., E4: Elastizitätsmoduln
- A1, ..., A4: Querschnitte
- S1, ..., S4: Warenbahnspannungen
- NA3: Antriebsmoment
- D3: Durchmesser
- SA3: eingespeiste Warenbahnspanung
- V: Transportrichtung
- 301, ..., 314: Verfahrensschritte

## Patentansprüche

1. Verfahren zum Bestimmen einer Bahnspannung (S2, S3, S4) wenigstens eines zweiten Bahnspannungsabschnitts (112, 113, 114) in einer wenigstens zwei Bahnspannungsabschnitte (111, 112, 113, 114) aufweisenden Warenbahn (101) , wobei die Bahnspannung (S1) wenigstens eines ersten (111) Bahnspannungsabschnitts ermittelt (303) wird, und wobei die Bahnspannung (S4) des wenigstens einen zweiten Bahnspannungsabschnitts (114) auf Grundlage der ermittelten Bahnspannung (S1) des wenigstens einen ersten Bahnspannungsabschnitts (111) bestimmt wird, **dadurch gekennzeichnet, dass** die Bahnspannung (S4) des wenigstens einen zweiten Bahnspannungsabschnitts (114) anhand eines Antriebsmoments (NA3) wenigstens einer Transportachse (203) bestimmt wird, wobei ein Reibmoment der wenigstens einen Transportachse (203) mit einem konstanten und einem drehzahlproportionalen Anteil, oder einem durch eine drehzahlabhängige Kennlinie vorgebbaren Anteil berücksichtigt wird.

2. Verfahren nach Anspruch 1, **dadurch gekennzeichnet, dass** die Bahnspannung (S1) des wenigstens einen ersten Bahnspannungsabschnitts (111) gemessen wird.

3. Verfahren nach Anspruch 1, **dadurch gekennzeichnet, dass** die Bahnspannung (S1) des wenigstens einen ersten Bahnspannungsabschnitts (111) unter Berücksichtigung eines Elastizitätsmoduls (E1) des Warenbahnmaterials und einer Drehzahl (n0, n1) wenigstens zweier Transportachsen (200,201) ermittelt wird.

4. Verfahren nach Anspruch 1, **dadurch gekennzeichnet, dass** die Bahnspannung (S1) des wenigstens einen ersten Bahnspannungsabschnitts (111) unter Berücksichtigung eines bekannten Bahnspannungswertes und eines Antriebsmoments wenigstens einer Transportachse (200) ermittelt wird.

5. Verfahren nach einem der vorstehenden Ansprüche, **dadurch gekennzeichnet, dass** das Antriebsmoment (NA3) anhand eines Durchmessers (D3) der wenigstens einen Transportachse (203) mittels eines Hebelgesetzes in eine bahnspannungsverändernde Kraft (FA3) umgerechnet wird.

6. Verfahren nach Anspruch 5, **dadurch gekennzeichnet, dass** das Reibmoment der wenigstens einen Transportachse (203) anhand einer manuellen, teilautomatisierten oder vollautomatisierten Messfahrt ermittelt wird.

7. Verfahren nach einem der vorstehenden Ansprüche, **dadurch gekennzeichnet, dass** ein Bearbeitungsmoment einer Bearbeitungsachse innerhalb eines Bahnspannungsabschnitts (111, 112, 113, 114), insbesondere mit einem konstanten und einem drehzahlproportionalen Anteil, oder einem durch eine drehzahlabhängige Kennlinie vorgebbaren Anteil, berücksichtigt wird.

8. Verfahren nach einem der vorstehenden Ansprüche, **dadurch gekennzeichnet, dass** eine Messung des Antriebsmoments (NA3) mittels einer Filterung der gemessenen Momente, der ermittelten Reibungen und/oder der Bearbeitungskräfte durchgeführt wird.

9. Verfahren nach einem der vorstehenden Ansprüche, **dadurch gekennzeichnet, dass** bei einer Messung des Antriebsmoments (NA3) eine Kalibrierung von Antriebsdaten, insbesondere einer Drehmomentkonstante des Motors, berücksichtigt wird.

10. Verfahren nach Anspruch 9, **dadurch gekennzeichnet, dass** die Antriebsdaten anhand einer manuellen, teilautomatisierten oder vollautomatisierten Messfahrt ermittelt werden.

11. Verfahren nach einem der vorstehenden Ansprüche, **dadurch gekennzeichnet, dass** ein Feldschwächbetrieb eines Motors bei der Ermittlung des Antriebsmoments berücksichtigt wird.

12. Computerprogramm mit Programmcode-Mitteln, um die Bahnspannung (S2, S3, S4) wenigstens des wenigstens einen zweiten Bahnspannungsabschnitts (112, 113, 114) auf Grundlage der im ersten Bahnspannungsabschnitt (111) ermittelten Bahnspannung (S1) gemäß einem der Ansprüche 1 bis 11 zu bestimmen, wenn das Computerprogramm auf einem Computer oder einer entsprechenden Recheneinheit ausgeführt wird.

13. Computerprogrammprodukt mit Programmcode-Mitteln, die auf einem computerlesbaren Datenträger gespeichert sind, um die Bahnspannung (S2, S3, S4) des wenigstens einen zweiten Bahnspannungsabschnitts (112, 113, 114) auf Grundlage der im ersten Bahnspannungsabschnitt (111) ermittelten Bahnspannung (S1) gemäß einem der Ansprüche 1 bis 11 zu bestimmen, wenn das Computerprogrammprodukt auf einem Computer oder auf einer entsprechenden Recheneinheit ausgeführt wird.

14. Verwendung eines Verfahrens nach einem der Ansprüche 1 bis 11 in Verbindung mit einer Bahnspannungsregelung.

## Claims

1. Method for determining a web stress (S2, S3, S4) in at least one second web stress section (112, 113, 114) in a goods web (101) which has at least two web stress sections (111, 112, 113, 114), wherein the web stress (S1) in at least one first (111) web stress section is determined (303), and
wherein the web stress (S4) in the at least one second web stress section (114) is determined on the basis of the determined web stress (S1) in the at least one first web stress section (111), **characterized in that** the web stress (S4) in the at least one second web stress section (114) is determined on the basis of a drive torque (NA3) on at least one transport shaft (203), wherein a friction torque of the at least one transport shaft (203) with a constant component and a component that is proportional to the rotation speed, or a component which can be predetermined by a characteristic that is dependent on the rotation speed, being taken into account.

2. Method according to Claim 1, **characterized in that** the web stress (S1) in the at least one first web stress section (111) is measured.

3. Method according to Claim 1, **characterized in that** the web stress (S1) in the at least one first web stress section (111) is determined taking into account a modulus of elasticity (E1) of the goods web material and a rotation speed (n0, n1) of at least two transport shafts (200, 201).

4. Method according to Claim 1, **characterized in that** the web stress (S1) in the at least one first web stress section (111) is determined taking into account a known web stress value and a drive torque of at least one transport shaft (200).

5. Method according to one of the preceding claims, **characterized in that** the drive torque (NA3) is converted to a force (FA3) which varies the web stress, on the basis of a diameter (D3) of the at least one transport shaft (203), by means of a lever law.

6. Method according to Claim 5, **characterized in that** the friction torque on the at least one transport shaft (203) is determined on the basis of a manual, partially automated or fully automated measurement run.

7. Method according to one of preceding claims, **characterized in that** a processing torque on a processing shaft within a web stress section (111, 112, 113, 114) is taken into account, in particular with a constant component and a component that is proportional to the rotation speed, or a component which can be predetermined by means of a characteristic that is dependent on the rotation speed.

8. Method according to one of the preceding claims, **characterized in that** the drive torque (NA3) is measured by filtering the measured torques, the determined frictions and/or the processing forces.

9. Method according to one of the preceding claims, **characterized in that** a calibration of drive data, in particular of a torque constant of the motor, is taken into account in a measurement of the drive torque (NA3).

10. Method according to Claim 9, **characterized in that** the drive data is determined on the basis of a manual, partially automated or fully automated measurement run.

11. Method according to one of the preceding claims, **characterized in that** a field-weakening mode of a motor is taken into account in the determination of the drive torque.

12. Computer program having program code means in order to determine the web stress (S2, S3, S4) at least in the at least one second web stress section (112, 113, 114) on the basis of the web stress (S1) determined in the first web stress section (111), according to one of Claims 1 to 11, when the computer program is run on a computer or a corresponding computation unit.

13. Computer program product having program code means which are stored in a computer-legible data storage medium, in order to determine the web stress (S2, S3, S4) in the at least second web stress section (112, 113, 114) on the basis of the web stress (S1) determined in the first web stress section (111), according to one of Claims 1 to 11, when the computer program product is run on a computer or on a corresponding computation unit.

14. Use of a method according to one of Claims 1 to 11 in conjunction with web stress regulation.

## Revendications

1. Procédé pour déterminer la tension (S2, S3, S4) d'au moins un second segment (112, 113, 114) d'une bande de matière (101) ayant au moins deux segments de bande en tension (111, 112, 113, 114),
selon lequel
on détermine (303) la tension (S1) de bande d'au moins un premier segment (111) de bande en tension et
on détermine la tension de bande (S4) d'au moins un second segment de bande en tension (114) en se fondant sur la tension de bande (S1) obtenue pour au moins un premier segment de bande en tension (111),
**caractérisé en ce que**
la tension de bande (S4) d'au moins un second segment de bande en tension (114) se détermine à l'aide du couple moteur (NA3) d'au moins un axe de transport (203),
on tient compte du couple de frottement d'au moins un axe de transport (203) avec une partie constante et une partie proportionnelle à la vitesse de rotation ou avec une partie prédéfinie par une courbe caractéristique dépendant de la vitesse de rotation.

2. Procédé selon la revendication 1,
**caractérisé en ce qu'**
on mesure la tension de bande (S1) d'au moins un premier segment de bande en tension (111).

3. Procédé selon la revendication 1,
**caractérisé en ce qu'**
on détermine la tension de bande (S1) d'au moins un premier segment de bande en tension (111) en tenant compte du module d'élasticité (E1) de la matière de la bande et de la vitesse de rotation (n0, n1) d'au moins deux axes de transport (200, 201).

4. Procédé selon la revendication 1,
**caractérisé en ce qu'**
on détermine la tension de bande (S1) d'au moins un premier segment de bande en tension (111) en tenant compte d'une valeur connue de la tension de bande et du couple d'entraînement d'au moins un axe de transport (200).

5. Procédé selon l'une quelconque des revendications précédentes,
**caractérisé en ce qu'**
on calcule le couple d'entraînement (NA3) à l'aide du diamètre (D3) d'au moins un axe de transport (203) en appliquant la règle des leviers pour obtenir une force de variation de tension de bande (FA3).

6. Procédé selon la revendication 5,
**caractérisé en ce qu'**
on détermine le couple de frottement d'au moins un axe de transport (203) à l'aide d'un procédé de mesure manuel, partiellement automatisé ou totalement automatisé.

7. Procédé selon l'une quelconque des revendications précédentes,
**caractérisé en ce qu'**
on tient compte du couple de travail d'un axe de travail dans un segment de bande en tension (111, 112, 113, 114), notamment avec une partie constante et une partie proportionnelle à la vitesse de rotation ou d'une partie prédéfinie par une courbe caractéristique dépendant de la vitesse de rotation.

8. Procédé selon l'une quelconque des caractéristiques précédentes,
**caractérisé en ce qu'**
on mesure le couple d'entraînement (NA3) en filtrant les couples mesurés, les frottements obtenus et/ou les forces de travail.

9. Procédé selon l'une quelconque des revendications précédentes,
**caractérisé en ce que**
pour une mesure du couple d'entraînement (NA3), on tient compte du calibrage des données d'entraînement, notamment de la constante du couple du moteur.

10. Procédé selon la revendication 9,
**caractérisé en ce qu'**
on détermine les données d'entraînement par un procédé de mesure manuel, partiellement automatisé ou totalement automatisé.

11. Procédé selon l'une quelconque des revendications précédentes,
**caractérisé en ce qu'**
on tient compte d'un mode de fonctionnement avec affaiblissement du champ d'un moteur pour déterminer le couple d'entraînement.

12. Programme d'ordinateur comportant des moyens de code-programme pour déterminer la tension de bande (S2, S3, S4) d'au moins un second segment de bande en tension (112, 113, 114) en se fondant sur la tension de bande (S1) obtenue dans le premier segment de bande en tension (111) selon les revendications 1 à 11, lorsque le programme est exécuté par un ordinateur ou un calculateur.

13. Produit de programme d'ordinateur comportant des moyens de code-programme enregistrés sur un support de données lisibles par un ordinateur pour déterminer la tension de bande (S2, S3, S4) d'au moins un second segment de bande en tension (112, 113, 114) en se fondant sur la tension de bande (S1) obtenue pour le premier segment de bande en tension (111) selon l'une des revendications 1 à 11, lorsque le produit programme d'ordinateur est exécuté par un ordinateur ou un calculateur correspondant.

14. Application d'un procédé selon l'une quelconque des revendications 1 à 11 en combinaison avec une régulation de tension de bande.
